# EUROPÄISCHE PATENTSCHRIFT

(11) **EP 0 982 430 B1**
(45) Veröffentlichungstag und Bekanntmachung des Hinweises auf die Patenterteilung: **27.08.2003**
(21) Anmeldenummer: 99112296.1
(22) Anmeldetag: 26.06.1999
(51) Int. Cl.: D06F 81/00

(54) **Bügeltisch**
Ironing table
Table de repassage

(30) Priorität: 21.08.1998 DE 29815078 U
(43) Veröffentlichungstag der Anmeldung: 01.03.2000
(73) Patentinhaber: Alfred Kärcher GmbH & Co. KG, 71364 Winnenden (DE)
(72) Erfinder: Laage, Andreas, 74321 Bietigheim (DE); Nonnenmann, Frank, 73614 Schorndorf (DE)
(74) Vertreter: Hoeger, Stellrecht & Partner

(56) Entgegenhaltungen:
- EP-A- 0 713 938
- DE-A- 19 526 637
- US-A- 2 661 552
- US-A- 2 695 762
- US-A- 4 574 503

## Beschreibung

Die Erfindung betrifft einen Bügeltisch mit einer Abstellfläche für ein Bügeleisen und mit einer Haltevorrichtung für einen mit dem Bügeleisen verbindbaren Dampferzeuger.

Aus der DE 297 13 288 U1 ist ein Bügeltisch bekannt, auf den ein Dampferzeuger aufgesetzt ist, der selbst eine Abstellfläche für ein Bügeleisen bildet. Eine sichere Festlegung des Dampferzeugers auf dem Bügeltisch ist dabei nicht vorgesehen.

In der EP 0 212 383 A2 ist ein Bügeltisch beschrieben, an den mittels einer seitlichen Klemme ein Behälter angeschraubt ist, der einerseits einen Dampferzeuger aufnimmt und andererseits eine Abstellfläche für ein Bügeleisen tragen kann. Die Konstruktion ist sperrig, da sie seitlich an den Bügeltisch angeklemmt ist und über diesen hervorsteht.

In der DE 94 11 860 U1 ist weiterhin ein Bügeltisch beschrieben, bei dem seitlich eine Dampferzeugungseinrichtung angesteckt werden kann, deren Oberseite eine Abstellfläche ausbildet. Hier ist eine sehr spezielle Anpassung zwischen Bügeltisch und Dampferzeuger notwendig, da nur Dampferzeuger verwendet werden können, die entsprechende Halteausnehmungen für Halteelemente des Bügeltisches aufweisen.

Auch aus DE 195 26 637 und US 4574 503 ist jeweils einen Bügeltisch mit einer Haltevorrichtung für einen Dampferzeuger, entsprechend dem Oberbegriff des unabhängigen Anspruchs 1, bekannt.

Es ist Aufgabe der Erfindung, einen Bügeltisch der gattungsgemäßen Art so auszubilden, daß er unterschiedlich ausgebildete Dampferzeuger in einer nicht störenden Position lagern kann.

Diese Aufgabe wird bei einem Bügeltisch der eingangs beschriebenen Art erfindungsgemäß dadurch gelöst, daß die Haltevorrichtung eine Haltefläche mit einer nach oben offenen Vertiefung aufweist, die unmittelbar unter der Abstellfläche derart angeordnet ist, daß die Abstellfläche ein auf die Haltefläche aufgelegtes, in die Vertiefung eingreifendes Tragelement des Dampferzeugers in der Vertiefung einschließt.

Bei der beschriebenen Haltevorrichtung ist also eine Festlegung des Dampferzeugers einfach dadurch zu erreichen, daß ein Tragelement des Dampferzeugers in eine Vertiefung einer Haltefläche eingreift. In dieser Position wird das Tragelement in der Vertiefung dadurch festgelegt, daß die Vertiefung von der Abstellfläche überdeckt wird, die die Vertiefung auf der Oberseite abschließt und damit verhindert, daß das Tragelement nach oben aus der Vertiefung herausgenommen werden kann. Der Dampferzeuger ist dadurch sicher an dem Bügeltisch gehalten, außerdem befindet es sich unterhalb der Abstellfläche, also in einer nicht störenden Position, und es können im Prinzip sehr verschieden ausgebildete Dampferzeuger verwendet werden sofern sie nur ein in die Vertiefung passendes Tragelement aufweisen.

In der Vertiefung kann im übrigen auch das Bügeleisen selbst mit einem Griffelement aufgenommen werden, so daß auch das Bügeleisen an der Haltefläche aufgehängt werden kann, wenn der Bügeltisch nicht in Benutzung ist. Die Vertiefung kann dabei so ausgebildet sein, daß sie entweder nur den Dampferzeuger oder nur das Bügeleisen aufnimmt oder beide Teile gleichzeitig, gegebenenfalls auch durch die Ausbildung von zwei Vertiefungen in der Haltefläche.

Günstig ist es, wenn die Vertiefung rinnenförmig ausgebildet ist. Das Tragelement wird dann vorzugsweise stab- oder leistenförmig ausgebildet sein und in der rinnenförmigen Vertiefung aufgenommen werden.

Dabei ist es günstig, wenn das Tragelement die rinnenförmige Vertiefung an beiden Enden derselben seitlich überragt. Dadurch wird sichergestellt, daß das Tragelement nicht unbeabsichtigt in Längsrichtung aus der Rinne herausgezogen werden kann, ein Herausziehen ist dann nur möglich, wenn das Tragelement so weit aus der Vertiefung heraus bewegt wird, daß die seitlich überragenden Teile durch die rinnenförmige Vertiefung hindurch passen. Ein solches Abheben des Tragelements ist aber nur möglich, wenn die Abstellfläche die Vertiefung freigibt, dadurch erhält man also eine vollständige Sicherung des Dampferzeugers sowohl gegen seitliche Verschiebung in der rinnenförmigen Vertiefung als auch gegenüber einem Abheben nach oben.

Besonders vorteilhaft ist es, wenn das Tragelement an dem Dampferzeuger als horizontaler Griff ausgebildet ist, beispielsweise in Form eines Stabes, einer Leiste oder einer U-förmigen Rinne.

Insbesondere ist das Tragelement an dem Dampferzeuger an dessen oberem Ende angeordnet, so daß der Dampferzeuger aufgrund seines Eigengewichts stabil unterhalb des Tragelements hängt.

Bei einer besonders bevorzugten Ausführungsform ist vorgesehen, daß die Abstellfläche aus einer horizontalen Arbeitsstellung in eine nach oben gerichtete Entnahmestellung verschwenkbar ist, insbesondere kann die Arbeitsfläche bis zur Senkrechten verschwenkbar sein. In dieser verschwenkten Entnahmestellung ist die Vertiefung an der Oberseite freigegeben, so daß das Tragelement des Dampferzeugers ohne weiteres eingehängt beziehungsweise entnommen werden kann.

Es ist dabei vorteilhaft, wenn die Abstellfläche in ihrer die Vertiefung überdeckenden Position mit der Haltefläche lösbar verbindbar ist, so daß ein unbeabsichtigtes Entfernen der Abstellfläche von der das Tragelement in der Vertiefung verriegelnden Position ausgeschlossen ist.

Insbesondere kann die Verbindung durch eine elastische Schnappverriegelung gebildet werden, die sich automatisch verriegelt, wenn die Abstellfläche in die Arbeitsstellung verschwenkt wird, und die gegen eine elastische Kraft entriegelt werden kann.

Es ist günstig, wenn die Haltefläche ein Schwenklager für die Arbeitsfläche trägt, so daß eine Baueinheit entsteht aus Haltefläche und an ihr gelagerter Abstellfläche.

Günstig ist es, wenn die Haltefläche an der Unterseite des Bügeltisches befestigt ist, dadurch ist es möglich, die Abstellfläche fluchtend mit dem Bügeltisch anzuordnen.

An der Unterseite der Abstellfläche kann vorzugsweise eine Kabelaufwickelvorrichtung angeordnet sein.

Die nachfolgende Beschreibung einer bevorzugten Ausführungsform der Erfindung dient im Zusammenhang mit der Zeichnung der näheren Erläuterung. Es zeigen:
- Figur 1:: eine Seitenansicht eines Bügeltisches mit einer Haltevorrichtung für einen Dampferzeuger und einer Abstellfläche und
- Figur 2:: eine Draufsicht auf die Abstellfläche in Richtung des Pfeiles A in Figur 1.

Der in der Zeichnung dargestellte Bügeltisch 1 umfaßt eine Arbeitsplatte 2, die auf Füßen 3 steht.

An einem Ende ist an der Unterseite der Arbeitsplatte 2 ein horizontal über den Rand der Arbeitsplatte 2 hervorstehender Bügel 4 befestigt, der an seinem Ende in eine nach oben offene, rinnenförmige Auflagefläche 5 übergeht, deren Längserstreckung quer zur Längsrichtung der Arbeitsplatte 2 verläuft. Die rinnenförmige Auflagefläche 5 hat im wesentlichen den Querschnitt eines Halbkreises.

An der Oberseite des Bügels 4 ist mittels einer Schwenklagerung 6 eine Abstellplatte 7 um eine Drehachse verschwenkbar gelagert, die parallel zur Längsrichtung der rinnenförmigen Auflagefläche 5 und unmittelbar neben dem Ende der Arbeitsplatte 2 verläuft. Die Abstellplatte 7 ist dadurch zwischen einer horizontalen Arbeitsposition, in der sie mit der Oberseite der Arbeitsplatte 2 fluchtet, und einer nach oben verschwenkten Entnahmeposition verschwenkbar (in Figur 1 strichpunktiert angedeutet).

In der Arbeitsposition stützt sich die Abstellplatte 7 am freien Ende des Bügels 4 ab und umgreift mit einem elastischen Vorsprung 8 die rinnenförmige Auflagefläche 5 an der Unterseite, so daß die Abstellplatte 7 in der Arbeitsposition fixiert ist und nur gegen eine elastische Kraft, die den Vorsprung 8 von der rinnenförmigen Auflagefläche 5 entfernt, in die Entnahmeposition verschwenkt werden kann.

Auf der Abstellplatte 7 ist ein Bügeleisen 9 abstellbar, sie trägt an ihrer Oberseite einen stabförmigen Kabelhalter 10 und an ihrer Unterseite eine Kabelaufwickeltrommel 11 mit einer integrierten Steckdose 12.

In die rinnenförmige Auflagefläche 5 läßt sich ein längliches, im Querschnitt U-förmiges Tragelement 13 eines Dampferzeugers 14 einlegen, so daß der Dampferzeuger 14 an dem Tragelement 13 in der rinnenförmigen Auflagefläche 5 hängend an dem Bügel 4 gehalten wird. Das Tragelement 13 kann gleichzeitig einen an der Oberseite des Dampferzeugers 14 angeordneten Tragegriff bilden und ist bei dem in der Zeichnung dargestellten Ausführungsbeispiel einseitig am Dampferzeuger 14 befestigt, während das Ende als freies Ende ausgebildet ist. An diesem freien Ende kann ein in der Zeichnung nicht dargestellter Vorsprung angeordnet sein, der bei eingehängtem Tragelement 13 seitlich, vorzugsweise nach unten, über die Auflagefläche 5 hervorsteht und somit verhindert, daß das Tragelement 13 in Richtung der rinnenförmigen Auflagefläche 5 unbeabsichtigt aus dieser herausgezogen werden kann.

Wenn sich die Abstellplatte 7 in der Arbeitsposition befindet, verschließt sie die von der rinnenförmigen Auflagefläche 5 gebildete Vertiefung an der Oberseite, so daß das in die Auflagefläche 5 eingelegte Tragelement 13 nicht unbeabsichtigt nach oben entnommen werden kann, auch ein seitliches Entnehmen ist unmöglich, wenn in der beschriebenen Weise ein die Auflagefläche 5 seitlich überragender Vorsprung vorgesehen wird.

Um den Dampferzeuger zu entnehmen, ist es notwendig, die Abstellplatte 7 nach oben in die Entnahmeposition zu verschwenken und damit einen freien Zugang zu der rinnenförmig ausgebildeten Auflagefläche 5 zu bilden.

## Patentansprüche

1. Bügeltisch (1) mit einer Abstellfläche (7) für ein Bügeleisen (9) und mit einer Haltevorrichtung für einen mit dem Bügeleisen verbindbaren Dampferzeuger (14); **dadurch gekennzeichnet, daß** die Haltevorrichtung eine Haltefläche (4) mit einer nach oben offenen Vertiefung (5) aufweist, die unmittelbar unter der Abstellfläche (7) derart angeordnet ist, daß die Abstellfläche (7) ein auf die Haltefläche (4) aufgelegtes, in die Vertiefung (5) eingreifendes Tragelement (13) des Dampferzeugers (14) in der Vertiefung (5) einschließt.

2. Bügeltisch nach Anspruch 1, **dadurch gekennzeichnet, daß** die Vertiefung (5) rinnenförmig ausgebildet ist.

3. Bügeltisch nach Anspruch 2, **dadurch gekennzeichnet, daß** das Tragelement (13) die rinnenförmige Vertiefung (5) an beiden Enden derselben seitlich überragt.

4. Bügeltisch nach einem der voranstehenden Ansprüche, **dadurch gekennzeichnet, daß** das Tragelement (13) an dem Dampferzeuger (14) als horizontaler Griff ausgebildet ist.

5. Bügeltisch nach einem der voranstehenden Ansprüche, **dadurch gekennzeichnet, daß** das Tragelement (13) an dem Dampferzeuger (14) an dessen oberem Ende angeordnet ist.

6. Bügeltisch nach einem der voranstehenden Ansprüche, **dadurch gekennzeichnet, daß** die Abstellfläche (7) aus einer horizontalen Arbeitsstellung in eine nach oben gerichtete Entnahmestellung verschwenkbar ist.

7. Bügeltisch nach Anspruch 6, **dadurch gekennzeichnet, daß** die Haltefläche (4) ein Schwenklager (6) für die Abstellfläche (7) trägt.

8. Bügeltisch nach einem der voranstehenden Ansprüche, **dadurch gekennzeichnet, daß** die Abstellfläche (7) in ihrer die Vertiefung (5) überdeckenden Position mit der Haltefläche (4) lösbar verbindbar ist.

9. Bügeltisch nach Anspruch 8, **dadurch gekennzeichnet, daß** die Verbindung durch eine elastische Schnappverriegelung (8) gebildet wird.

10. Bügeltisch nach einem der voranstehenden Ansprüche, **dadurch gekennzeichnet, daß** die Haltefläche (4) an der Unterseite des Bügeltisches (2) befestigt ist.

11. Bügeltisch nach einem der voranstehenden Ansprüche, **dadurch gekennzeichnet, daß** an der Unterseite der Abstellfläche (7) eine Kabelaufwickelvorrichtung (11) angeordnet ist.

12. Bügeltisch nach einem der voranstehenden Ansprüche, **dadurch gekennzeichnet, daß** die Vertiefung (5) so ausgebildet ist, daß sie zusätzlich zu einem Dampferzeuger (14) auch das Bügeleisen (9) aufnehmen kann.

13. Bügeltisch nach einem der Ansprüche 1 bis 11, **dadurch gekennzeichnet, daß** die Haltefläche zwei Vertiefungen (5) für den Dampferzeuger (14) beziehungsweise das Bügeleisen (9) aufweist.

## Claims

1. An ironing board (1) with a rest surface (7) for an iron (9) and with a holding device for a steam generator (14) which can be connected to the iron, **characterized in that** the holding device has a holding face (4) with a depression (5) which is open towards the top and which is arranged immediately below the rest surface (7), in such a way that the rest surface (7) encloses in the depression (5) a support element (13) - placed on the holding face (4) and engaging in the depression (5) - of the steam generator (14).

2. An ironing board according to Claim 1, **characterized in that the** depression (5) is constructed in the form of a channel.

3. An ironing board according to Claim 2, **characterized in that** the support element (13) projects laterally beyond the channel-shaped depression (5) at the two ends of the latter.

4. An ironing board according to one of the preceding Claims, **characterized in that** the support element (13) on the steam generator (14) is constructed in the form of a horizontal gripping means.

5. An ironing board according to one of the preceding Claims, **characterized in that** the support element (13) on the steam generator (14) is arranged at the upper end of the latter.

6. An ironing board according to one of the preceding Claims, **characterized in that** the rest surface (7) is pivotable from a horizontal working position into a removal position directed upwards.

7. An ironing board according to Claim 6, **characterized in that** the holding face (4) supports a pivot bearing (6) for the rest surface (7).

8. An ironing board according to one of the preceding Claims, **characterized in that** in its position covering the depression (5) the rest surface (7) can be connected to the holding face (4) in a releasable manner.

9. An ironing board according to Claim 8, **characterized in that** the connexion is formed by a resilient snap lock (8).

10. An ironing board according to one of the preceding Claims, **characterized in that** the holding face (4) is fastened to the underside of the ironing board (2).

11. An ironing board according to one of the preceding Claims, **characterized in that** a cable take-up device (11) is arranged on the underside of the rest surface (7).

12. An ironing board according to one of the preceding Claims, **characterized in that** the depression (5) is constructed in such a way that it can also receive the iron (9) in addition to a steam generator (14).

13. An ironing board according to one of Claims 1 to 11, **characterized in that** the holding face comprises two depressions (5) for the steam generator (14) and the iron (9) respectively.

## Revendications

1. Table de repassage (1) comportant une surface de rangement (7) pour un fer à repasser (9) et un dispositif de maintien pour un générateur de vapeur (14) susceptible d'être relié au fer à repasser, **caractérisée en ce que** le dispositif de maintien comporte une surface de maintien (4) avec un renfoncement (5) ouvert vers le haut, lequel est agencé immédiatement au-dessous de la surface de rangement (7) de telle façon que la surface de rangement (7) inclut dans le renfoncement (5) un élément porteur (13) du générateur de vapeur (14), ledit élément étant posé sur la surface de maintien (4) et s'engageant dans le renfoncement (5).

2. Table de repassage selon la revendication 1, **caractérisée en ce que** le renfoncement (5) est réalisé en forme de goulotte.

3. Table de repassage selon la revendication 2, **caractérisée en ce que** l'élément porteur (13) dépasse latéralement au-delà du renfoncement (5) en forme de goulotte aux deux extrémités de celui-ci.

4. Table de repassage selon l'une des revendications précédentes, **caractérisée en ce que** l'élément porteur (13) est réalisé sur le générateur de vapeur (14) sous forme de poignée horizontale.

5. Table de repassage selon l'une des revendications précédentes, **caractérisée en ce que** l'élément porteur (13) est agencé sur le générateur de vapeur (14) à son extrémité supérieure.

6. Table de repassage selon l'une des revendications précédentes, **caractérisée en ce que** la surface de rangement (7) est susceptible de basculer depuis une position de travail horizontale jusque dans une position de prélèvement dirigée vers le haut.

7. Table de repassage selon la revendication 6, **caractérisée en ce que** la surface de maintien (4) porte un palier de basculement (6) pour la surface de rangement (7).

8. Table de repassage selon l'une des revendications précédentes, **caractérisée en ce que**, dans sa position en recouvrement du renfoncement (5), la surface de rangement (7) est susceptible d'être reliée de façon détachable avec la surface de maintien (4).

9. Table de repassage selon la revendication 8, **caractérisée en ce que** la liaison est formée par un verrouillage à encliquetage élastique (8).

10. Table de repassage selon l'une des revendications précédentes, **caractérisée en ce que** la surface de maintien (4) est fixée à la face inférieure de la table de repassage (2).

11. Table de repassage selon l'une des revendications précédentes, **caractérisée en ce qu'**un dispositif d'enroulement de câble (11) est agencé à la face inférieure de la surface de rangement (7).

12. Table de repassage selon l'une des revendications précédentes,
**caractérisée en ce que** le renfoncement (5) est ainsi réalisé qu'il est en mesure de recevoir également le fer à repasser (9) en plus d'un générateur de vapeur (14).

13. Table de repassage selon l'une des revendications 1 à 11, **caractérisé en ce que** la surface de maintien comporte deux renfoncements (5) pour le générateur de vapeur (14) et respectivement pour le fer à repasser (9).
